# EUROPÄISCHE PATENTSCHRIFT

(11) **EP 0 170 016 B1**
(45) Veröffentlichungstag und Bekanntmachung des Hinweises auf die Patenterteilung: **07.12.1988**
(21) Anmeldenummer: 85107336.1
(22) Anmeldetag: 13.06.1985
(51) Int. Cl.: B21B 37/00

(54) **Verfahren zur Kompensation des Einflusses von Walzenexzentrizitäten**
Method to compensate the influence of roll excentricities
Méthode pour compenser l'influence de l'excentricité de rouleaux de laminage

(30) Priorität: 05.07.1984 DE 3424693
(43) Veröffentlichungstag der Anmeldung: 05.02.1986
(73) Patentinhaber: SIEMENS AKTIENGESELLSCHAFT, 80333 München (DE)
(72) Erfinder: Weihrich, Georg, Dr., D-8525 Uttenreuth (DE); Wohld, Dietrich, D-8520 Erlangen (DE)

(56) Entgegenhaltungen:
- EP-A- 0 015 866
- JP-A-55 081 014
- US-A- 3 460 365
- US-A- 3 543 549
- ISA TRANSACTIONS, Band 11, Nr. 1, 1972, Seiten 77-83; M.D. WALTZ et al.: "Eccentricity filter for rolling mills"
- PATENTS ABSTRACTS OF JAPAN, Band 7, Nr. 246 (M-253)[1391], 2. November 1983; & JP - A - 58 132 311 (HITACHI SEISAKUSHO K.K.) 06.08.1983

## Beschreibung

Die Erfindung betrifft ein Verfahren zur Ermittlung und zur Kompensation des Einflusses von Walzenexzentrizitäten während des laufenden Walzbetriebes bei der Positions- oder Dickenregelung von Walzgerüsten, insbesondere mit indirekter, unter Ermittlung der Walzgerüstdehnung erfolgender Istwertbildung.

Nach der US-PS 3928994 ist es bekannt, mittels der Methode der Autokorrelation den Einfluss der Walzenexzentrizitäten auf das im Istwertkanal verwendete Signal für die Gerüstdehnung zu eliminieren. Die andere Komponente des indirekt gebildeten Istwertsignals, nämlich die Walzenanstellung wird hiervon nicht berührt, so dass mit diesem bekannten Verfahren die Kompensation des Einflusses der Walzenexzentrizitäten nur zum Teil gelingt. Des weiteren sind Autokorrelationsmethoden wegen der dabei verwendeten Mittelwertbildungen stets mit einem für ein schnelles Reagieren der Dickenregelung abträglichen Zeitaufwand verbunden.

Die US-A 3543549 beschreibt ein Verfahren der eingangs genannten Art, welches die Sinus-und Cosinussignale von zusätzlich an den Stutzwalzen anzubringenden Gebern benötigt. Die Erfindung stellt sich die Aufgabe, ein Verfahren zur Kompensation der Walzenexzentrizitäten bei Dikkenregelungen der eingangs genannten Art zu schaffen, welche sowohl genauer als auch schneller arbeitet und mit den üblicherweise an Walzgerüsten vorhandenen Gebern auskommt. Diese Aufgabe wird erfindungsgemäss durch die im kennzeichnenden Teil des Hauptanspruches angegebenen Merkmale gelöst.

Die Erfindung soll nachstehend anhand der Figuren näher erläutert werden, es zeigen:
Fig. 1 die Anordnung eines erfindungsgemäss arbeitenden Walzenexzentrizitäts-Kompensators (RECO) bei der Dickenregelung eines Walzgerüsts,
Fig. die grundsätzliche Struktur des Walzenexzentrizitäts-Kompensators,
Fig. 3 ein Ausführungsbeispiel für die innerhalb des Walzenexzentrizitäts-Kompensators erfolgende modellmässige Nachbildung eines Walzenexzentrizitätsschwingungspaares,
Fig.4 die Signalverarbeitung bei mehreren nachgebildeten Exzentrizitätsschwingungspaaren,
Fig.5 den Aufbau des Walzenexzentrizitäts-Kompensators bei digitaler Signalverarbeitung.

In Fig. 1 ist ein Walzgerüst 1 schematisch dargestellt. Es besteht aus der oberen Stützwalze mit dem Radius Rₒ, der unteren Stützwalze mit dem Radius Rᵤ, den beiden im Durchmesser kleineren Arbeitswalzen, einem die Verstellung der oberen Stützwalze bewirkenden Hydraulikkolben und einem dazugehörigen Hydraulikzylinder, welcher sich auf dem Gerüstrahmen abstützt. Der elastische Gerüstrahmen ist symbolisch durch eine Feder mit der Federkonstanten C_{G} dargestellt. Das Walzgut, dem im Walzspalt eine äquivalente Materialfeder mit der Federkonstanten Cₘ zugeordnet wird, wird mittels der beiden Arbeitswalzen von der Einlaufdicke hₑ auf die Auslaufdicke hₐ heruntergewalzt. Die Walzenexzentrizitäten der oberen bzw. der unteren Stützwalze haben ihre Ursache in ungleichmässiger Walzenabnutzung, Verformungen durch Wärmespannungen und in Abweichungen der geometrischen Zylinderachsen der Walzen von den betrieblich sich einstellenden Rotationsachsen. Sie sind mit △Rₒ bzw. △Rᵤ, d.h. als Abweichungen von den idealen Stützwalzenhalbmessern Rₑ bzw. Rᵤ bezeichnet. Weiterhin sind vorgesehen Messwertgeber für die Stützwalzendrehzahl n, üblicherweise in Form einer mit dem Antriebsmotor gekuppelten Tachodynamo, für die von dem Hydraulikkolben ausgeübte Walzkraft F_{w} und für die Walzenanstellposition, welche der relativen Position s des die obere Stützwalze verstellenden Kolbens im Hydraulikzylinder entspricht. Mit 2 ist ein Ansteuerglied bezeichnet, mittels welchem der Hydraulikkolben über ein Ventil mit Drucköl beaufschlagt wird. Das Stellsignal für das Ansteuerglied 2 besteht im Ausgangssignal eines Reglers 3, welchem die Aufgabe zukommt, die Dicke hₐ des auslaufenden Walzgutes in Übereinstimmung mit dem ihm zugeführten Dickensollwert h*ₐ zu bringen. Der Istwert der Regelgrösse hₐ wird dabei nicht direkt am Ort seiner Entstehung, d.h. im Walzspalt gemessen, sondern aus der Walzgerüstdehnung und der Walzenanstellposition ermittelt. Hierzu dient die in Figur 1 mit GM bezeichnete Einrichtung, die im wesentlichen eine Multipliziereinrichtung enthält, welche die Walzkraft F_{w} mit dem Kehrwert der Gerüstfederkonstanten C_{G} multipliziert und zu diesem Produkt das Messwertsignal s der relativen Hydraulikkolbenposition hinzuaddiert. Zwischen den Eingangssignalen und dem Ausgangssignal der auch als Gaugemeter bekannten Einrichtung GM besteht somit die Beziehung: wobei mit ΔR die sich überlagernden Einflüsse der beiden Stützwalzenexzentrizitäten △Rₒ und △Rᵤ zusammengefasst sind.

Die bisher beschriebene Anordnung entspricht im wesentlichen der bekannten Banddickenregelung mit nach dem Gaugemeter-Prinzip erfolgender Ermittlung des Istwertes der Banddicke hₐ. Beim Vorhandensein von Walzenexzentrizitäten ΔR liefert allerdings das Gaugemeter GM nicht die Banddicke hₐ allein sondern die Summe von Banddicke und Walzenexzentrizität. Eine mit dem Gaugemetersignal (hₐ + ΔR) als Istwert aufgebaute Banddickenregelung würde zwar Änderungen der Bandeinlaufdicke in das Walzgerüst ausregeln, sich aber fehlerhaft bezüglich Walzenexzentrizitäten verhalten, denn eine Dickenregelung mit dem Ausgangssignal hₐ + ΔR des Gaugemeters GM als Istwert verhält sich genauso wie eine Dickenregelung mit hₐ als Istwert und einem Sollwert h - △R, so dass die Dickenregelung fehlerhafterweise bewirken würde, dass dem Band mit der Auslaufdicke hₐ die Exzentrizität △R um 180° phasenverschoben eingewalzt würde. Dabei können die Grösstwerte der Exzentrizitäten mehrere zehn Mikrometer betragen, was mit den heutigen Toleranzforderungen bei kaltgewalztem Band nicht verträglich ist.

Es wird daher eine mit RECO (Roll Eccentricity Compensator) bezeichnete Kompensationseinrichtung eingesetzt, welche die Aufgabe hat, mit den ihr zugeführten Messwertgebersignalen s, n und F_{w}, sowie den Einstellparametern R_{°}, Rᵤ, C_{G} und Cₘ die Walzenexzentrizität ΔR zu identifizieren bzw. nachzubilden, und das von ihr nachgebildete Signal R wird dazu verwendet, den von dem Gaugemeter GM gelieferten, verfälschten Istwert der Bandauslaufdicke zu bereinigen, so dass der tatsächlich im Walzspalt auftretende Dickenwert hₐ dem Regler 3 als Istwert zugeführt werden kann, womit die exakte Kompensation des Einflusses der Walzenexzentrizitäten △R gelingt. Die Gerüstfederkonstante C_{G} wird einmalig durch einen Versuch vor Walzbeginn und Cₘ durch laufende online Rechnung ermittelt. Wesentlich für die nach dem erfindungsgemässen Kompensationsverfahren arbeitende Einrichtung RECO war die Erkenntnis, dass für eine genaue Nachbildung der Walzenexzentrizitäten nicht nur die Gerüstdehnung, sondern auch die elastische Verformung des Materials beim Walzvorgang berücksichtigt werden sollte.

Die erfindungsgemässe Kompensationseinrichtung lässt sich mit gleichen Vorteilen auch für eine reine Positionsregelung verwenden. Hierbei kommt das Gaugemeter GM in Wegfall und vom Messwertsignal s wird das Ausgangssignal der Kompensationseinrichtung RECO subtrahiert und das Ergebnis als Positionsistwert verwendet. Statt dem Sollwert h*ₐ der Auslaufdicke wird dem Regler 3 dann ein Positionssollwertzugeführt.

Figur 2 zeigt den grundsätzlichen Aufbau des Walzenexzentrizitäts-Kompensators RECO. Er enthält einen Multiplizierer 4, dem eingangsseitig das Walzkraftmesssignal F_{w} und die Summe der Kehrwerte der Gerüstfederkonstanten C_{G} und der Materialfederkonstanten Cₘ zugeführt werden. Diese Kehrwertsumme entspricht dem Kehrwert einer Federkonstanten, welche sich aus der Reihenanordnung der Feder des Walzgerüstes und der Feder des Walzgutes ergibt. Zum Ausgangssignal des Multiplizierers 4 wird in einem Mischglied 5 der Positionsmesswert s des die obere Stützwalze verstellenden Hydraulikkolbens addiert, und es lässt sich zeigen, dass dann das Ausgangssignal des Mischgliedes 5 in dem durch die Exzentrizitäten ΔR_{°} und ΔRᵤ verursachten Exzentrizitätssignal ΔR und der Bandeinlaufdicke hₑ besteht, wobei sich letztere aus einem Gleichanteil h̅ₑ und einem diesem überlagerten, statistisch schwankenden Wechselanteil hₑ besteht. Es gilt also hₑ = h̅ₑ + hₑ. Dem Ausgangssignal des Mischgliedes 5 wird mittels eines Hochpassfilters HF der Gleichanteil hₑ der Einlaufdicke hₑ entzogen, so dass am Ausgang des in seiner Eckfrequenz mit dem Drehzahlmesswert n nachgeführten Hochpassfilter HF sich das Signal ΔR + hₑ ergibt. Aus diesem Signal wird dann in einer nach dem Beobachter-Prinzip entworfenen Anordnung 6 ein der Walzenexzentrizität entsprechendes Signal ΔR modellmässig nachgebildet. Die Anordnung 6, welche ein rückgekoppeltes Modell für die Exzentrizitätsstörungen △R darstellt, enthält mindestens zwei Oszillatoren für die paarweise auftretenden Grundschwingungen der Exzentrizitäten △Rₒ und △Rᵤ der oberen bzw. der unteren Stützwalze und wird für den Fall, dass auch relevante Oberschwingungspaare auftreten, zweckmässigerweise um entsprechende Oszillatorpaare ergänzt. Die Oszillatoren sind in ihren Frequenzen durch Eingabe der Stützwalzenhalbmesser Rₑ und Rᵤ sowie der mittleren Stützwalzendrehzahl n abgestimmt. Die Ausgänge der einzelnen Oszillatoren sind zu einem Summensignal △R zusammengefasst und werden mit dem Ausgangssignal des Hochpassfilters HF in einem Mischglied 8 verglichen, wobei die sich daraus ergebende Abweichung e die von den Oszillatoren erzeugten Schwingungen in ihren Phasenlagen und Amplituden solange nachstellt, bis das Signal △R ein Abbild der Exzentrizitätsschwingung △R ist, was dann der Fall ist, wenn die Abweichung e zu einem Minimum wird und nur noch dem statistisch schwankenden Anteil hₑ der Einlaufdicke hₑ entspricht. Dabei erfolgt die Frequenzanpassung in Abhängigkeit von der Stützwalzendrehzahl n kontinuierlich während des Walzbetriebs, und auch die Eckfrequenz des Hochpassfilters HF wird entsprechend mitgeführt.

Figur 3 zeigt ein Realisierungsbeispiel für ein die Walzenexzentrizität △R nachbildendes Modell 6 mit einem Oszillatorpaar zur Nachbildung der Exzentrizitäts-Grundschwingung. Jeder Oszillator besteht aus zwei hintereinander angeordneten Integratoren 9, 10, bzw. 11, 12, wobei das Ausgangssignal der Integratoren 10 bzw. 12 auf den Eingang der Integratoren 9 bzw. 11 gegengekoppelt ist. Im Eingangskreis jedes der Integratoren sind Multiplizierer 13 bis 16 angeordnet, mit denen die Frequenzen der Oszillatoren bestimmt werden. Die zweiten Eingänge dieser Multiplizierer werden von einer der mittleren Stützwalzendrehzahl entsprechendem Signal n beaufschlagt. Die das Zeitverhalten der Integratoren bestimmenden Bauelemente sind verstellbar ausgeführt, beispielsweise als Drehpotentiometer oder Drehkondensatoren und werden entsprechend den ermittelten Werten der Halbmesser Rₑ bzw. Rᵤ der Stützwalzen justiert. Auf diese Weise wird die Frequenz der Oszillatoren in Abhängigkeit von den Radien Rₒ bzw. Rᵤ der Stützwalzen voreingestellt und in Abhängigkeit von der Stützwalzendrehzahl n nachgestellt. Die Ausgänge der Integratoren 10 und 12 werden in einem Mischglied 17 addiert und dessen Ausgangssignal vom Ausgangssignal △R + hₑ des Hochpassfilters in einem weiteren Mischglied 18 subtrahiert. Mit der sich daraus ergebenden Abweichung e werden über Proportionalglieder a bis d die von den Oszillatoren 9, 10 bzw. 11, 12 erzeugten Schwingungen in ihren Phasenlagen und Amplituden solange nachgestellt, bis das Summensignal AR der Integratoren 10 und 12 übereinstimmt mit dem von der Walzenexzentrizität herrührenden Anteil ΔR des dem Störmodell 6 zugeführten Eingangssignals (ΔR + hₑ). Die in Figur 3 dargestellte Parallelanordnung zweier Oszillatorpaare kann unter Anwendung bekannter Transformationsregeln in eine funktionsäquivalente Reihenschaltung umgewandelt werden. Ein derartiges Filter 4. Ordnung kann sich für manche Anwendungsfälle empfehlen.

Figur 4 zeigt die Struktur des Störmodells 6 im Walzenexzentrizitätskompensator RECO für den Fall, dass ausser der Grundschwingung der Walzenexzentrizität noch weitere drei Oberschwingungen als relevant zu berücksichtigen sind. Die mit 60, 61, 62 und 63 bezeichneten, sich in ihrem Aufbau gleichenden Teile dieses Modells sind entsprechend Fig. 3 ausgebildet und enthalten Oszillatorpaare für das Grundschwingungspaar sowie für das 1., 2. und 3. Oberschwingungspaar, deren einzelne Exzentrizitätsnachbildungen in Überlagerung die Nachbildung der Gesamtexzentrizität ΔR ergeben. Die Phasen- und Amplitudennachstellung erfolgt abhängig von den Einzelfehlern eₒ, e₁, e2, e3. Je Oszillator sind dabei zwei Nachstellverstärkungen aₒ, bₒ bzw. cₒ, dₒ erforderlich, wie für das Grundschwingungspaar des Modellteils 60 gezeigt ist.

Figur 5 zeigt den Aufbau des Walzenexzentrizitäts-Kompensators RECO unter Verwendung eines digital arbeitenden Mikrorechners 19, in welchem die Signalverarbeitung unter Zuführung der Eingangssignale über zwei Analog/Digitalwandler 20 und 21 und der Signalabführung über einen Digital/Analogwandler 22 erfolgt. Der Mikrorechner 19 ist in drei Funktionsblöcke 191 bis 193 unterteilt. Im Block 191 findet nach Vorgabe der beiden Stützwalzenradien Rₑ und Rᵤ und unter Annahme einer nominalen mittleen Stützwalzendrehzahl offline die Berechnung der voreinzustellenden Oszillator-Frequenzen statt. In Block 192, welcher einen Signalprozessor enthält, geschieht die Signalverarbeitung zur Nachbildung der Walzenexzentrizität ΔR mittels Oszillatoren entsprechend den Anordnungen nach den Figuren 3 bzw. 4, jedoch in funktionsäquivalente Digitaltechnik umgesetzt. Die Signalverarbeitung erfolgt dabei in bekannter Weise jeweils mit den zu diskreten Zeitpunkten abgetasteten Werten der Eingangssignale, und ein Ergebnis wird jeweils zu Abtastzeitpunkten ausgegeben, wobei in an sich bekannter Weise ein dem Digital-Analogwandler nachgeordnetes Rekonstruktionsfilter vorgesehen ist, um die zeitdiskret anfallende analoge Ergebnisfolge in ein zeitkontinuierliches Signal umzuformen. Da der Block 192 praktisch ein digitales Filter darstellt, ist nach dem Hochpassfilter HF ein sogenanntes Antialiasingfilter AF angeordnet, um das Auftreten von durch den Abtastvorgang hervorgerufenen störenden Fremdfrequenzen zu unterdrücken. Antialiasingfilter, wie sie beispielsweise in dem von der Intel Corporation 1980 herausgegebenen «2920 Analog Signal Processor Design Handbook», S. 2-1 bis S. 2-5 beschrieben sind, sind Tiefpassfilter, welche bei der halben Abtastfrequenz eine nennenswerte Dämpfung beispielsweise 60 dB aufweisen. Die Filter HF, AF und RF, welche aus einer Kombination von Integratoren und Summierverstärkern bestehen, sind wiederum in ihren Eckfrequenzen in Abhängigkeit von der Stützwalzendrehzahl n nachgeführt, was mittels im Eingang der Integratoren angeordneter Multiplizierer, entsprechend wie bei der Anordnung der Figur 3, erfolgen kann. Der Block 193 enthält einen Timer, der die im Block 192 in digitaler Technik realisierten Oszillatoren in Abhängigkeit von der aktuellen Stützwalzendrehzahl n in der Frequenz nachstellt. Der Timer kann beispielsweise aus einem auf den Ausgangswert des Analog-Digitalwandlers 20 voreinstellbaren Zähler bestehen, der ständig mit konstanter Taktrate heruntergezählt wird, jeweils bei Erreichen des Zählerstandes Null an den Signalprozessor 192 einen Impuls abgibt.

## Patentansprüche

1. Verfahren zur Ermittlung und zur Kompensation des Einflusses von Walzenexzentrizitäten während des laufenden Walzbetriebes bei der Positions- oder Dickenregelung von Walzengerüsten, insbesondere mit indirekter, unter Ermittlung der Walzgerüstdehnung erfolgender Istwertbildung, gekennzeichnet durch folgende Verfahrensschritte:
a) Es wird ein Summensignal aus dem mit der Kehrwertsumme von Gerüstfederkonstanten (C_{G}) und Materialfederkonstanten (C_{M}) multiplizierten Messwertsignal der Walzkraft (F_{w}) und dem Messwertsignal der Walzenanstellposition (s) gebildet;
b) das Summensignal wird über ein Hochpassfilter (HF) geführt, welches in seiner Eckfrequenz proportional zur Stützwalzendrehzahl (n) verändertwird;
c) das Ausgangssignal des Hochpassfilters wird mit dem Summenausgangssignal mindestens eines als Exzentrizitätsstörungsmodell verwendeten Oszillatorpaares verglichen, dessen Frequenzen in Abhängigkeit vom Radius der oberen bzw. der unteren Stützwalze voreingestellt und in Abhängigkeit von der Stützwalzendrehzahl nachgestellt werden;
d) mit der Abweichung (e) zwischen dem Ausgangssignal des Hochpassfilters und dem Summenausgangssignal des Oszillatorpaares werden die Oszillatoren nach dem Beobachterprinzip in Amplitude und Phasenlage so nachgeführt, dass diese Abweichung zu einem Minimum wird;
e) das Summenausgangssignal (ΔR) der Oszillatoren wird von dem Istwertsignal subtrahiert.

2. Verfahren nach Anspruch 1, dadurch gekennzeichnet, dass zur Nachbildung der wesentlichen Oberschwingungen entsprechende, rückgekoppelte Oszillatorpaare zusätzlich vorgesehen sind, deren Summenausgangssignale vom Istwertsignal subtrahiert werden.

3. Verfahren nach Anspruch 1 oder 2, dadurch gekennzeichnet, dass zur Exzentrizitätsmodellierung ein als digitales Filter arbeitender, zwischen einem Analog-Digitalwandler (21) und einem Digital-Analogwandler (22) angeordneter Signalprozessor (192) verwendet ist, der vom Ausgangssignal des Hochpassfilters beaufschlagt wird und dem ein über einen Analog-Digitalwandler von der mittleren Stützwalzendrehzahl (n) beeinflusster Timer (193) zugeordnet ist.

## Claims

1. A method for determining and compensating the influence of roll eccentricities during running rolling-mill operation in the case of the position or thickness control of roll stands, more particularly with an indirect actual value formation effected by determining the roll stand elasticity, characterised by the following process steps:
a) A sum signal is formed from the test value signal of the rolling force (F_{w}), which is multiplied by the reciprocal value sum of stand elasticity constants (C_{G}) and material elasticity constants (C_{M}), and the test value signal of the roll setting position (s);
b) the sum signal is fed through a high-pass filter (HF), which is altered in its angular frequency proportional to the backing roll velocity (n);
c) the output signal of the high-pass filter is compared with the sum output signal of at least one oscillator pair, which is used as an eccentricity disturbance model and the frequencies of which are preset as a function of the radius of the upper or lower backing roll and are reset as a function of the backing roll velocity;
d) with the deviation (e) between the output signal of the highpass filter and the sum output signal of the oscillator pair, the oscillators are readjusted in amplitude and phase position according to the principle of observation so that said deviation becomes a minimum; ,
e) the sum output signal (ΔR) of the oscillators is subtracted from the actual value signal.

2. A method according to claim 1, characterised in that for reproducing the substantial harmonic oscillations, corresponding back-coupled oscillator pairs are additionally provided, the sum output signals of which are subtracted from the actual value signal.

3. A method according to claim 1 or 2, characterised in that a signal processor (192) is used for the eccentricity modelling, which signal processor is arranged between an analogue-digital converter (21) and a digital-analogue converter (22), operates as a digital filter, and is acted upon by the output signal of the high-pass filter, a timer (193), which is influenced via an analogue-digital converter by the mean backing roll velocity (n), being associated with the signal processor (192).

## Revendications

1. Procédé pour déterminer et compenser l'influence d'excentricités de cylindres pendant l'opération continue de laminage, lors de la régulation de la position de cages de laminoirs ou lors de la régulation de l'épaisseur dans des cages de laminoirs, notamment moyennant une formation indirecte de la valeur réelle, exécutée avec détermination de la dilatation de la cage de laminoir, caractérisé par les phases opératoires suivantes:
a) un signal somme est formé à partir du signal de mesure de la force de laminage (F_{w}) multiplié par la somme des inverses de la constante d'élasticité (C_{G}) de la cage et de la constante d'élasticité (C_{M}) du matériau, et du signal de valeur de mesure de la position (s) de serrage des cylindres;
b) le signal somme est transmis à un filtre passe-haut (HF), dont la fréquence limite est proportionnelle à la vitesse de rotation (n) des cylindres d'appui;
c) le signal de sortie du filtre passe-haut est comparé au signal de sortie somme d'au moins un couple d'oscillateurs qui est utilisé en tant que modèle de perturbation de l'excentricité et dont la fréquence est préréglée en fonction du rayon du cylindre d'appui supérieur ou du cylindre d'appui inférieur et est réglé ultérieurement en fonction de la vitesse de rotation des cylindres d'appui;
d) les oscillateurs sont asservis du point de vue de l'amplitude et de la position de phase, conformément au principe de l'observateur, sur la base de l'écart (e) présent entre le signal de sortie du filtre passe-haut et le signal de sortie somme du couple d'oscillateurs, de manière que cet écart devienne minimum;
e) le signal de sortie somme (ΔR) des oscillateurs est soustrait du signal de valeur réelle.

2. Procédé suivant la revendication 1, caractérisé par le fait que pour la simulation essentiellement des oscillations harmoniques, il est prévu en supplément des couples d'oscillateurs correspondants, couplés par réaction et dont les signaux de sortie sommes sont soustraits du signal de valeur réelle.

3. Procédé suivant la revendication 1 ou 2, caractérisé par le fait que pour la modélisation de l'excentricité, on utilise un processeur (192) de traitement des signaux, qui opère à la manière d'un filtre numérique, est disposé entre un convertisseur analogique/numérique (21) et un convertisseur numérique/analogique (22) et est chargé par le signal de sortie du filtre passe-haut et auquel est associée une horloge (193) influencée par l'intermédiaire d'un convertisseur analogique/numérique, par la vitesse de rotation moyenne (n) des cylindres d'appui.
